# FASCICULE DE BREVET EUROPEEN

(11) **EP 2 321 481 B1**
(45) Date de publication et mention de la délivrance du brevet: **07.03.2012**
(21) Numéro de dépôt: 09778297.3
(22) Date de dépôt: 03.09.2009
(51) Int. Cl.: E04D 3/362, E04D 3/361

(54) **PATTE DE RETENUE POUR BACS A JOINTS DEBOUT SUR SUPPORTS BOIS ET DERIVES DU BOIS**
HALTELASCHE FÜR STEHFALZSCHALEN AUF TRÄGERN AUS HOLZ ODER EINEM HOLZDERIVAT
RETAINING TAB FOR STANDING-SEAM TRAYS ON WOOD OR WOOD-DERIVATIVE CARRIERS

(30) Priorité: 12.09.2008 EP 08016089
(43) Date de publication de la demande: 18.05.2011
(73) Titulaire: Umicore, 1000 Bruxelles (BE)
(72) Inventeur: BISSERY, Christophe, F-78100 Saint-Germain en Laye (FR); MARCON, Frédéric, F-91220 Brétigny sur Orge (FR)
(74) Mandataire: Pilate, André
(86) Numéro de dépôt international: PCT/EP2009/006376
(87) Numéro de publication internationale: WO 2010/028773

(56) Documents cités:
- GB-A- 2 422 383
- JP-A- 2001 227 115
- JP-A- 2003 064 828

## Description

Cette invention concerne les systèmes de couverture de toiture, en particulier les systèmes mettant en oeuvre des bacs en zinc ou en alliage de zinc pour sertissage à joints debout.

De tels bacs sont normalement fixés sur le support de toiture à l'aide de pattes métalliques fixes et coulissantes. La fonction des pattes fixes est d'arrimer le bac à joint debout au support, qui normalement est en bois ou dérivé, en bloquant les mouvements de dilatation thermique du zinc. Les pattes coulissantes sont prévues pour reprendre les mouvements de dilatation du zinc induits par les variations de températures tout en arrimant le bac à joint debout au support. La présente invention concerne les pattes fixes.

Les pattes fixes existantes sont par exemple représentées dans les règles de l'art telles que décrites en France dans le DTU 40.41 (Documents Techniques Unifiés) intitulé "Couverture par éléments métalliques en feuilles et longues feuilles en zinc". Ces pattes de fixations comprennent deux trous, avec ou sans cuvelage, en quiconque ou non, et se fixent à l'aide de pointes annelées ou de vis à bois d'un diamètre de 4 mm. Elles sont normalement installées le long du joint, tous les 33 cm.

Nous avons toutefois constaté que les pointes annelées, ainsi que les vis de faible diamètre jusqu'à 4 mm, peuvent remonter à cause des cycles de séchage du bois et des efforts répétitifs du vent. Egalement, un grand nombre de couvreurs utilisent des cloueurs automatiques par soucis d'économie de temps de pose, cela induisant toutefois une plus grande difficulté de mise en oeuvre du fait de l'encombrement de la machine. De plus, les pointes sont souvent frappées fort et déforment les pattes, ou sont frappées à côté des trous de la patte, ce qui induit un risque de performance insuffisante en termes de tenue à l'arrachement. Une patte mal installée crée un risque de mauvais sertissage du joint et donc un défaut d'étanchéité et d'esthétisme.

GB 2 422 383 A divulgue une patte selon le préambule de la revendication 1. Si le passage à une seule vis grand diamètre semble à *priori* intéressant, cela engendre toutefois un problème spécifique que l'on se doit de résoudre. Une telle patte se monte en effet en l'alignant et en l'accrochant le long du bac à fixer. Mais lors du serrage de l'unique vis, un couple de rotation est transmis à la patte, d'autant plus important que le diamètre de la vis est grand. De telles vis sont de plus bien souvent munies, sous leur tête, d'ergots initialement prévus pour fraiser et ainsi mieux pénétrer le bois. Ceux-ci engendrent des frottements supplémentaires qui augmentent encore le couple transmis à la patte lors du serrage. Ce couple fera pivoter la patte jusqu'à ce qu'une de ses extrémités porte sur le bac à fixer avec une force de blocage suffisante. Il s'avère que cette force de blocage peut déformer la patte ainsi que le bac, choses que l'on désire éviter.

L'objet de la présente invention est une patte de fixation utilisant une seule vis, donc plus simple et plus rapide à poser que les pattes classiques. Cette patte est spécialement conçue pour éviter de se déformer ainsi que de déformer le bac à fixer lors du serrage de l'unique vis. Elle apporte donc une plus grande sécurité de mise en oeuvre et de meilleures performances mécaniques.

La Figure 1 illustre l'invention par une vue isométrique tridimensionnelle. La Figure 2 représente une patte vue de dessus.

L'invention concerne en particulier une patte de fixation métallique realisée en une pièce pour immobiliser un bac à joint debout sur un support en bois ou dérivé, comprenant une première surface (1) munie d'une perforation (2) destinée à accueillir une vis de fixation au support, une seconde surface (3) généralement perpendiculaire à ladite première surface comprenant un crochet (4) destiné à coopérer avec la rive du bac à immobiliser, ces deux surfaces définissant une arrête (5) de longueur L, caractérisée en ce que ce crochet (4) et cette première surface (1) s'étendent de la seconde surface (3) dans des direction opposées et la ladite première surface comporte une seule perforation (2) destinée à accueillir une seule vis, et en ce que le centre (6) de ladite perforation (2) est décentrée par rapport à la médiatrice (7) de l'arête (5), dans la direction réduisant l'effort répercuté sur la patte et sur le bac par le couple induit lors du serrage de ladite vis.

Cette patte est plus particulièrement caractérisée en ce que le centre (6) de la perforation (2) se trouve décentré d'une distance D supérieure à 10%, et de préférence supérieure à 25%, de L par rapport à la médiatrice (7) de l'arête (5), de façon à réduire l'effort répercuté sur la patte et sur le bac par le couple induit lors du serrage de ladite vis.

La distance de décentrement peut être ajustée selon l'intensité des efforts résultants du couple de serrage. Cette intensité varie essentiellement selon la taille des têtes de vis utilisées.

On conçoit que pour réduire l'effort répercuté sur la patte et sur le bac par le couple induit lors du serrage de ladite vis, il faut décentrer le centre (6) de la perforation (2) en l'éloignant de l'extrémité (9) de la patte destinée à répercuter sur le bac le couple transmis lors du serrage de la vis, et non dans le sens opposé. Il dès lors clair que les Figures 1 et 2 correspondent à une pièce prévue pour une vis de fixation avec un filetage à droite, c'est à dire le cas usuel où le sens de serrage est celui des aiguilles d'une montre. Par rapport à la représentation de la Figure 2, il faut donc décentrer la perforation vers la droite.

Il est utile de ménager des renforts (10) le long de l'arête (5). Ceux-ci contribuent également à réduire les déformations de la patte lors du serrage, en bloquant l'angle formé par les surfaces (1) et (3).

La perforation (2) destinée à accepter la vis de fixation sera de préférence munie d'un cuvelage (11) dont l'angle d'ouverture est utilement supérieur à 100°.

Ceci permet de réduire les surface de contact avec la tête de la vis, et donc de réduire les frottements et par la aussi le couple de torsion transmis à la patte lors du serrage. Il existe des solutions de réduction des frottements par lubrification ou par l'utilisation de matériaux d'interfaces mais elles présentent l'inconvénient de complexifier le travail de l'opérateur et d'augmenter le coût de la solution.

On utilisera préférentiellement une tôle d'acier inoxydable AISI 304 pour réaliser la pièce par emboutissage. Une épaisseur de 0.4 mm est adéquate.

La nouvelle patte se fixe à l'aide d'une seule vis de diamètre 5 mm ou 6 mm. Une telle vis ne remonte plus sous les effets des vibrations induites par le vent et par les variations dimensionnelles des supports. Sa résistance supérieure à l'arrachement autorise d'installer les pattes au pas de 75 cm maximum au lieu de 33 cm maximum usuellement. La nouvelle patte augmente donc significativement le confort d'installation en permettant à la fois une pose plus aisée et un gain de temps de pose significatif par la réduction du nombre de pattes et du nombre de fixations. Ces pattes sont par ailleurs particulièrement compactes, sans utilisation de métal superflu.

## Revendications

1. Patte de fixation métallique réalisée en une pièce pour immobiliser un bac à joint debout sur un support en bois ou dérivé, comprenant une première surface (1) munie d'une perforation (2) destinée à accueillir une vis de fixation au support, une seconde surface (3), généralement perpendiculaire à ladite première surface comprenant un crochet (4) destiné à coopérer avec la rive du bac à immobiliser, ces deux surfaces définissant une arête (5) de longueur L,
**caractérisée en ce que** ce crochet (4) et cette première surface (1) s'étendent de la seconde surface (3) dans des directions opposées et ladite première surface comporte une seule perforation (2) destinée à accueillir une seule vis, et **en ce que** le centre (6) de ladite perforation (2) est décentré par rapport à la médiatrice (7) de l'arête (5), dans la direction réduisant l'effort répercuté sur la patte et sur le bac par le couple induit lors du serrage de ladite vis.

2. Patte selon la revendication 1, **caractérisée en ce que** le centre (6) de la perforation (2) se trouve décentré d'une distance D supérieure à 10% de L par rapport à la médiatrice (7) de l'arête (5), de façon à réduire l'effort répercuté sur la patte et sur le bac par le couple induit lors du serrage de ladite vis.

3. Patte selon les revendications 1 ou 2, **caractérisée en ce que** des renforts (10) réalisés par emboutissage sont ménagés le long de l'arête (5).

4. Patte selon une quelconque des revendications 1 à 3, **caractérisée en ce que** la perforation (2) destinée à accueillir la vis de fixation au support est munie d'un cuvelage (11).

5. Patte selon la revendication 4, **caractérisée en ce que** ledit cuvelage (11) possède un angle d'ouverture à supérieur à 100°.

6. Patte selon une quelconque des revendications 1 à 5, réalisée par emboutissage d'une tôle en acier inoxydable AISI 304.

## Claims

1. Metal fastening tab made in one piece for securing a standing-seam tray on a support made of wood or wood derivative, comprising a first surface (1) provided with a perforation (2) for receiving a screw for fastening onto the support, a second surface (3) generally perpendicular to said first surface and including a hook (4) for engaging with the edge of the tray to be secured, these two surfaces defining a line of intersection (5) of length L, **characterized in that** this hook (4) and this first surface (1) extend from the second surface (3) in opposite directions and said first surface has a single perforation (2) for receiving a single screw and **in that** the center (6) of said perforation (2) lies off-center in relation to the mid-perpendicular (7) to the line of intersection (5), in the direction reducing the force felt on the tab and on the tray by the torque caused when said screw is being tightened.

2. Tab according to Claim 1, **characterized in that** the center (6) of the perforation (2) lies off-center by a distance D greater than 10% of L in relation to the mid-perpendicular (7) to the line of intersection (5) so as to reduce the force felt on the tab and on the tray by the torque caused when said screw is being tightened.

3. Tab according to either of Claims 1 and 2, **characterized in that** reinforcements (10) produced by stamping are provided along the line of intersection (5).

4. Tab according to any one of Claims 1 to 3, **characterized in that** the perforation (2) for receiving the screw for fastening to the support is provided with a surround (11).

5. Tab according to Claim 4, **characterized in that** said surround (11) has an opening angle of greater than 100°.

6. Tab according to any one of Claims 1 to 5, produced by stamping a sheet of AISI 304 stainless steel.

## Patentansprüche

1. Metallische Befestigungslasche, die einteilig hergestellt ist, um einen Behälter mit senkrechtem Falz an einem Träger aus Holz oder Derivat unbeweglich zu machen, die eine erste Oberfläche (1), die mit einer Perforation (2) versehen ist, die dazu bestimmt ist, eine Schraube für die Befestigung am Träger aufzunehmen, und eine zweite Oberfläche (3), die zu der ersten Oberfläche im Allgemeinen senkrecht ist und einen Haken (4), der dazu bestimmt ist, mit dem Rand des umbeweglich zu machenden Behälters zusammenzuwirken, umfasst, wobei diese zwei Oberflächen eine Kante (5) mit Länge L definieren,
**dadurch gekennzeichnet, dass** dieser Haken (4) und diese erste Oberfläche (1) sich von der zweiten Oberfläche (3) in zueinander entgegengesetzten Richtungen erstrecken und die erste Oberfläche eine einzige Perforation (2) aufweist, die dazu bestimmt ist, eine einzige Schraube aufzunehmen, und dass das Zentrum (6) dieser Perforation (2) in Bezug auf die Mittelsenkrechte (7) der Kante (5) in der Richtung, in der die Kraft reduziert wird, die auf die Lasche und auf den Behälter durch das Drehmoment zurückwirkt, das beim Festziehen der Schraube eingeführt wird, dezentriert ist.

2. Lasche nach Anspruch 1, **dadurch gekennzeichnet, dass** das Zentrum (6) der Perforation (2) um eine Strecke D größer als 10 % von L in Bezug auf die Mittelsenkrechte (7) der Kante (5) dezentriert ist, derart, dass die Kraft, die auf die Lasche und auf den Behälter durch das Drehmoment zurückwirkt, das beim Festziehen der Schraube eingeführt wird, reduziert wird.

3. Lasche nach Anspruch 1 oder 2, **dadurch gekennzeichnet, dass** längs der Kante (5) Verstärkungen (10) ausgebildet sind, die durch Pressen hergestellt sind.

4. Lasche nach einem der Ansprüche 1 bis 3, **dadurch gekennzeichnet, dass** die Perforation (2), die dazu bestimmt ist, die Schraube für die Befestigung am Träger aufzunehmen, mit einer Vertiefung (11) versehen ist.

5. Lasche nach Anspruch 4, **dadurch gekennzeichnet, dass** die Vertiefung (11) einen Öffnungswinkel von mehr als 100° aufweist.

6. Lasche nach einem der Ansprüche 1 bis 5, die durch Pressen eines Edelstahlblechs AISI 304 hergestellt ist.
